# FASCICULE DE BREVET EUROPEEN

(11) **EP 1 949 514 B1**
(45) Date de publication et mention de la délivrance du brevet: **21.04.2010**
(21) Numéro de dépôt: 06831242.0
(22) Date de dépôt: 28.09.2006
(51) Int. Cl.: H01T 13/39, H01T 13/44

(54) **BOUGIE D'ALLUMAGE POUR UN MOTEUR A COMBUSTION INTERNE**
ZÜNDKERZE FÜR EINEN VERBRENNUNGSMOTOR
SPARKPLUG FOR AN INTERNAL COMBUSTION ENGINE

(30) Priorité: 14.11.2005 FR 0553448
(43) Date de publication de la demande: 30.07.2008
(73) Titulaire: RENAULT S.A.S., 92100 Boulogne Billancourt (FR)
(72) Inventeur: JAFFREZIC, Xavier, F-78140 Velizy-villacoublay (FR); PARIENTE, Marc, F-75011 Paris (FR)
(86) Numéro de dépôt international: PCT/FR2006/050955
(87) Numéro de publication internationale: WO 2007/054648

(56) Documents cités:
- EP-A- 0 893 599
- FR-A- 2 859 830

## Description

L'invention concerne une bougie de génération de plasma, utilisée notamment pour l'allumage de moteurs à combustion interne par étincelles électriques.

La bougie d'allumage pour le moteur à combustion interne d'un véhicule automobile, de forme générale sensiblement cylindrique, comportant :
- une partie inférieure essentiellement capacitive comportant :
   - deux électrodes coaxiales : une électrode interne d'axe appelée électrode centrale (3) et une électrode externe appelée culot entourant l'électrode centrale
   - un bloc isolant électriquement, appelé isolant interposé entre l'électrode centrale et le culot,
- une partie supérieure essentiellement inductive comportant :
   - un mandrin central entouré d'un bobinage, dont
   - une partie d'extrémité basse entoure une partie d'extrémité haute de l'électrode centrale
   - une enveloppe externe,
   - un isolant interposé radialement entre l'enveloppe et le bobinage.

Les publications, FR2859830, FR2859569, FR2859831 concernent une telle bougie multi-étincelles intégrant un résonateur série. L'unique enroulement de spires du bobinage permet de garantir un coefficient de qualité élevé qui est le rapport entre l'énergie emmagasinée dans la structure et les pertes ohmiques et diélectriques. Toute l'énergie est donc stockée sous forme magnétique et transférée vers la partie essentiellement capacitive. Par ailleurs, la partie d'extrémité basse du bobinage entoure la partie d'extrémité haute de l'électrode centrale. Cette zone de recouvrement électromagnétique induit des courants de Foucault dans l'électrode centrale qui ont pour effet de créer une résistance supplémentaire et donc de réduire le coefficient de surtension de l'ensemble bobinage - bougie.

Afin de pallier ces inconvénients, l'invention vise à diminuer la dissipation d'énergie électromagnétique induite par les courants de Foucault dans l'électrode centrale de façon à optimiser les propriétés de la bougie en particulier un coefficient de surtension élevé.

A cet effet, l'invention propose une bougie du type cité ci-dessus, caractérisé en ce que la partie d'extrémité haute de l'électrode centrale comporte un revêtement de matériau qui présente une conductivité électrique supérieure à celle du matériau de l'électrode centrale et qui ne présente pas de propriétés ferromagnétiques.

Selon d'autres caractéristiques de l'invention, l'épaisseur du revêtement est au moins égale à l'épaisseur de peau initiale de l'électrode centrale.

Selon d'autres caractéristiques de l'invention, la hauteur axiale du revêtement est au moins égale à la hauteur de la partie d'extrémité haute de l'électrode centrale.

D'autres caractéristiques et avantages de l'invention apparaîtront à la lecture de la description d'exemples de réalisation en référence aux figures annexées.

La figure 1 représente une vue schématique en coupe selon l'axe Z d'une bougie à plasma radiofréquence selon l'état de la technique.

La figure 2 représente une vue schématique en coupe selon, l'axe Z d'une partie d'une bougie à plasma radiofréquence comportant une partie d'extrémité basse du bobinage et une partie d'extrémité haute de l'électrode centrale selon l'état de la technique.

La figure 3 représente une vue en coupe d'une électrode centrale selon l'invention.

Des éléments identiques ou analogues sont désignés par les mêmes chiffres de référence.

Telle que représentée à la figure 1, une bougie à plasma radiofréquence 1 de forme générale sensiblement cylindrique d'axe Z comporte principalement une partie inférieure essentiellement capacitive C et une partie supérieure essentiellement inductive I, les parties C et I étant de forme sensiblement allongée, connectées en série.

La partie essentiellement capacitive C comporte, notamment, un culot 2 destiné à être relié à la masse et entourant une électrode centrale 3, sensiblement cylindrique, d'axe Z, jouant le rôle d'électrode haute tension. Un bloc électriquement isolant, appelé « isolant » 4 est placé entre le culot 2 et l'électrode centrale 3. D'une manière bien connue dans l'état de la technique, le culot 2 présente, sur la face extérieure de sa partie inférieure la plus proche de la culasse du moteur à combustion interne équipé de la bougie 1, une forme appropriée à la mise en place, au maintien et au serrage de la bougie 1 sur la culasse (par exemple et de manière non limitative, ainsi que représenté sur la figure 1 : un filetage).

La partie essentiellement inductive I de la bougie 1 comporte de l'intérieur vers l'extérieur : un mandrin 8 central, un bobinage 5, un isolant 7, une enveloppe externe 6.

Le mandrin 8 central est de forme générale cylindrique à section circulaire dont l'axe est sensiblement confondu avec l'axe Z de la bougie 1. II est réalisé en matériau isolant et amagnétique.

Le bobinage 5 est de forme générale cylindrique à section circulaire. Il est composé d'un fil de diamètre D enroulé et formant des spires 51 jointives entourant le mandrin 8 central depuis une première spire 51a jusqu'à une dernière spire 51b, qui constituent les deux spires d'extrémité 51 a, 51 b du bobinage 5. La première spire 51 a est reliée au connecteur 12 et la dernière spire 51 b est reliée par des moyens appropriés 14 à une extrémité interne de l'électrode centrale 3.

Telle que représentée à la figure 2, une partie d'extrémité basse 57 du bobinage 5 entoure une partie d'extrémité haute 31 de l'électrode centrale 3 qui est insérée dans le mandrin 8.

Tel que représenté à la figure 1, l'isolant 7 qui entoure le bobinage 5 est de forme générale cylindrique. Il peut être choisi dans différents matériaux tel que le silicone.

L'enveloppe externe 6 est de forme générale cylindrique. Elle est connectée à une masse et entoure le bobinage 5. L'enveloppe 6 a une fonction de blindage électromagnétique. L'enveloppe 6 peut être choisie dans un matériau non ferreux à conductivité élevée tel que le cuivre.

Tel que représenté à la figure 3, selon un mode de réalisation de l'invention, l'électrode centrale 3 comporte un revêtement 9. Le revêtement 9 est localisé axialement sur la partie d'extrémité haute 31 de l'électrode centrale 3. Ce revêtement 9 peut être déposé par exemple par électrolyse.

Le revêtement se caractérise par une conductivité électrique supérieure à celle du matériau de l'électrode centrale 3 et ne présente pas de propriétés ferromagnétiques. Par exemple, l'électrode centrale 3 peut être choisie en nickel dont la conductivité est 14,3 * 10⁶ S/m (Siemens/mètre) et le revêtement 9 peut être choisi en argent dont la conductivité électrique est de 63 * 10⁶ S/m.

Concernant les dimensions du revêtement 9, il se caractérise par :
- une épaisseur E et
- une hauteur H.

L'épaisseur radiale E est au moins égale à l'épaisseur de peau d'une électrode centrale sans revêtement 9. Rappelons que l'épaisseur de peau est définie comme l'épaisseur dans le matériau considéré, au bout de laquelle les courants induits sont réduits d'un facteur " e " (avec ln(e)=1). L'épaisseur de peau peut être calculée avec l'équation ci-dessous : $δ = \sqrt{\frac{1}{π ⋅ μ ⋅ σ ⋅ f}}$
où :
- µ : perméabilité
- µ = µ₀.µr µr : perméabilité relative du matériau, µ₀ perméabilité dans le vide
- σ (S/m) : conductivité électrique
- f (Hz) : fréquence en Hz

La hauteur H est au moins égale à la hauteur de la partie d'extrémité haute 31 de l'électrode centrale 3.

La partie d'extrémité basse 57 du bobinage 5 entourant la partie d'extrémité haute 31 de l'électrode centrale 3 est appelée zone de recouvrement électromagnétique A. Cette dernière A induit des courants de Foucault dans l'électrode centrale 3. Les pertes par courant de Foucault sont proportionnelles au carré de la fréquence. L'épaisseur de peau diminue proportionnellement à la racine carrée de la perméabilité, de la fréquence, de la conductivité électrique et de la dimension de la pièce concernée. Plus la pièce est épaisse dans le plan perpendiculaire au champ magnétique par rapport à l'épaisseur de peau, plus les courants induits seront élevés.

Les courants de Foucault étant localisés dans l'épaisseur de peau du matériau de l'électrode centrale 3, un mode de réalisation de l'invention propose un revêtement 9 qui remplace cette épaisseur de peau. Ce revêtement 9 permet de réduire les courants de Foucault et l'épaisseur de peau. De cette façon, la résistance de l'électrode centrale 3 est diminuée. Le coefficient de surtension est donc augmenté et par conséquent les performances de la bougie sont améliorées.

Cette invention n'est pas limitée au mode de réalisation décrit et illustré qui a été donné à titre d'exemple.

## Revendications

1. Bougie d'allumage (1) pour le moteur à combustion interne d'un véhicule automobile, de forme générale sensiblement cylindrique, comportant :
- une partie inférieure essentiellement capacitive (C) comportant :
deux électrodes coaxiales : une électrode interne d'axe (D) appelée électrode centrale (3) et une électrode externe appelée culot (2) entourant l'électrode centrale (3)
un bloc isolant électriquement, appelé isolant (4) interposé entre l'électrode centrale (3) et le culot (2),
- une partie supérieure essentiellement inductive (I) comportant :
un mandrin (8) central entouré d'un bobinage (5), dont une partie d'extrémité basse (57) entoure une partie d'extrémité haute (31) de l'électrode centrale (3)
une enveloppe externe (6),
un isolant (7) interposé radialement entre l'enveloppe (6) et le bobinage (5)
**caractérisée en ce que** la partie d'extrémité haute (31) de l'électrode centrale (3) comporte un revêtement (9) de matériau qui:
- présente une conductivité électrique supérieure à celle du matériau de l'électrode centrale (3),
- ne présente pas de propriétés ferromagnétiques.

2. Bougie d'allumage (1) selon la revendication 1, **caractérisée en ce que** l'épaisseur radiale (E) du revêtement (9) est au moins égale à l'épaisseur de peau initiale de l'électrode centrale (3).

3. Bougie d'allumage (1) selon l'une des revendications précédentes, **caractérisée en ce que** la hauteur axiale (H) du revêtement (9) est au moins égale à la hauteur de la partie d'extrémité haute (31) de l'électrode centrale (3).

## Claims

1. Spark plug (1) for the internal combustion engine of a motor vehicle, having a substantially cylindrical general form, comprising:
- an essentially capacitive lower part (C) comprising:
two coaxial electrodes: one internal electrode with an axis (Z) known as the central electrode (3) and one external electrode known as the shell (2) surrounding the central electrode (3), and
an electrically insulating block known as the insulator (4) inserted between the central electrode (3) and the shell (2); and
- an essentially inductive upper part (I) comprising:
a central mandrel (8) surrounded by a coil (5), a bottom end part (57) of which surrounds a top end part (31) of the central electrode (3),
an external casing (6), and
an insulator (7) inserted radially between the casing (6) and the coil (5);
**characterized in that** the top end part (31) of the central electrode (3) has a coating (9) of material which:
- is more electrically conductive than the material of the central electrode (3); and
- has no ferromagnetic properties.

2. Spark plug (1) according to Claim 1, **characterized in that** the radial thickness (E) of the coating (9) is at least equal to the initial skin thickness of the central electrode (3).

3. Spark plug (1) according to either of the preceding claims, **characterized in that** the axial height (H) of the coating (9) is at least equal to the height of the top end part (31) of the central electrode (3).

## Patentansprüche

1. Zündkerze (1) mit allgemein im Wesentlichen zylindrischer Form für den Verbrennungsmotor eines Kraftfahrzeugs, umfassend:
- einen im Wesentlichen kapazitiven inneren Teil (C), der Folgendes umfasst:
zwei koaxiale Elektroden: eine Innenelektrode mit einer Achse (D), die als Mittelelektrode (3) bezeichnet wird, und eine Außenelektrode, die als Körper (2) bezeichnet wird und die Mittelelektrode (3) umgibt,
einen elektrisch isolierenden Block, der als Isolierkörper (4) bezeichnet wird und zwischen der Mittelelektrode (3) und dem Körper (2) angeordnet ist,
- einen im Wesentlichen induktiven oberen Teil (I), der Folgendes umfasst:
einen mittleren Dorn (8), der um eine Spule (5) gewickelt ist, deren unterer Endteil (57) einen oberen Endteil (31) der Mittelelektrode (3) umgibt,
einen äußeren Mantel (6),
einen Isolierkörper (7), der radial zwischen dem Mantel (6) und der Spule (5) angeordnet ist,
**dadurch gekennzeichnet, dass** der obere Endteil (31) der Mittelelektrode (3) eine Materialbeschichtung (9) aufweist, die:
eine höhere elektrische Leitfähigkeit besitzt als die des Materials der Mittelelektrode (3),
keine ferromagnetischen Eigenschaften besitzt.

2. Zündkerze (1) nach Anspruch 1, **dadurch gekennzeichnet, dass** die radiale Dicke (E) der Beschichtung (9) mindestens gleich der Dicke der anfänglichen Haut der Mittelelektrode (3) ist.

3. Zündkerze (1) nach einem der vorhergehenden Ansprüche, **dadurch gekennzeichnet, dass** die axiale Höhe (H) der Beschichtung (9) mindestens gleich der Höhe des oberen Endteils (31) der Mittelelektrode (3) ist.
